# FASCICULE DE BREVET EUROPEEN

(11) **EP 1 137 885 B1**
(45) Date de publication et mention de la délivrance du brevet: **26.02.2003**
(21) Numéro de dépôt: 99958249.7
(22) Date de dépôt: 06.12.1999
(51) Int. Cl.: F04B 43/08, F04F 1/08

(54) **POMPE A LIXIVIAT ET DE DEPOLLUTION, PNEUMATIQUE, A VANNE A MANCHON**
ABWASSERPUMPE MIT PNEUMATISCH BETRIEBENEM QUETSCHVENTIL
LEACHATE AND DEPOLLUTION PNEUMATIC PUMP WITH SLEEVE VALVE

(30) Priorité: 07.12.1998 FR 9815389
(43) Date de publication de la demande: 04.10.2001
(73) Titulaire: Audit, Conseil, Efficacite, Strategie, Environnement & Developpement, 91250 Saintry sur Seine (FR)
(72) Inventeur: Thurot, Philippe, 91250 Saintry Sur Seine (FR); Ranson, Jean-François, 62740 Fouquières les Lens (FR)
(74) Mandataire: Catherine, Alain
(86) Numéro de dépôt international: FR9903026
(87) Numéro de publication internationale: WO00034657

(56) Documents cités:
- CH-A- 579 220
- FR-A- 716 940
- FR-A- 1 124 528
- GB-A- 1 082 014
- US-A- 2 486 617
- US-A- 5 411 381

## Description

La présente invention a pour objet un dispositif pneumatique de pompage d'un liquide.

L'invention concerne plus particulièrement un dispositif pneumatique de pompage fonctionnant de manière discontinue et avec un gaz comprimé tel que de l'air, et qui est destiné à pomper toutes sortes de liquides et plus particulièrement, mais non exclusivement, des liquides tels que des lixiviats d'une décharge, des liquides chargés ou des liquides pollués et éventuellement chargés. Dans le cadre de la présente invention, le terme « liquide » désigne indifféremment tous ces liquides.

Le dispositif pneumatique de pompage de l'invention est destiné à travailler immergé et de relever des lixiviats et d'autres liquides, qu'ils soient pollués et/ou chargés ou non, depuis des profondeurs de l'ordre de 50 à 60 mètres. De tels liquides peuvent avoir une température élevée, par exemple de l'ordre de 80 °C. De plus, ces liquides peuvent être chargés en sel et véhiculer des particules abrasives telles que du sable, des fines argileuses ou des boues sableuses.

La plupart des pompes existantes sur le marché présentent de nombreux inconvénients dès lors qu'il s'agit de les utiliser pour relever des lixiviats ou des liquides pollués et/ou chargés.

En effet, les pompes à moteur ne sont souvent pas antidéflagrantes car fonctionnant directement par l'apport d'électricité; et les pompes pneumatiques connues, qui sont certes antidéflagrantes car fonctionnant par l'énergie produite par l'air comprimé, comportent toutes des crépines, des clapets ou des flotteurs qui se bouchent ou se bloquent régulièrement du fait de la présence de boue ou de vase au fond des puits de relevage des liquides, et de dépôts de chlorure. De plus, la présence d'un flotteur ou d'un clapet peut limiter les possibilités de positionnement de la pompe.

Ces problèmes conduisent à des frais élevés de maintenance et d'entretien des pompes, ainsi qu'à une manipulation réitérée des matériels malgré les risques de toxicité liés à certains produits pompés.

En outre, pour certaines pompes pneumatiques, il est proposé des dispositifs associés à un flotteur qui déclenchent directement l'arrivée d'air dans la pompe. L'intérêt de ces pompes est de pouvoir commander directement le fonctionnement de la pompe, en fonction de l'arrivée et du niveau du liquide. Cependant, lorsque le flotteur est bloqué, la pompe ne fonctionne plus et l'exploitant de la pompe ne peut pas savoir si celle-ci marche, ne marche pas ou est au repos.

Un autre inconvénient est le très grand nombre de pièces de maintenance.

Egalement, dans la plupart des décharges se pose en permanence le problème de la présence de films plastiques sumageants dans les lixiviats, ce qui provoque régulièrement le bouchage et l'arrêt de fonctionnement des pompes.

Par ailleurs, il peut être intéressant pour l'exploitant de la décharge, de réguler le fonctionnement de la pompe selon le niveau des lixiviats ou des liquides pollués dans le puits, tout en étant garanti d'être sans risque de déflagration déclenchée, par exemple, par une étincelle. Car, en effet, les puits des décharges ont désormais souvent une double vocation: celle de permettre, à la fois, le relevage des lixiviats et le pompage des biogaz.

Une pompe employant la pression d'un fluide pour produire l'élévation d'un liquide, est connue du document FR-A-716940. Cette pompe est constituée par une enceinte 12, immergée dans le liquide à élever, communiquant avec l'extérieur par deux tubes, dont l'un s'arrêtant à la partie supérieure sert à l'introduction du fluide sous pression, l'autre pénétrant jusque vers le fond sert au refoulement produit par la pression du fluide. Le liquide environnant entre dans l'enceinte par des ouvertures qui sont obturées par le gonflement d'une chambre en matière flexible, produit par la mise en communication de cette chambre avec le fluide sous pression.

Le but de l'invention est de proposer un dispositif pneumatique de pompage qui soit apte à palier les inconvénients énoncés plus haut et qui puisse être posé facilement dans un puits ou une fosse à des profondeurs variables.

Le but de l'invention est atteint par un dispositif pneumatique de pompage d'un liquide fonctionnant de manière discontinue et immergé et avec un gaz comprimé et qui est destiné à pomper des liquides tels que des lixiviats d'une décharge. Ce dispositif comprend un corps tubulaire constituant un corps de pompe et délimitant une chambre principale cylindrique dans les extrémités amont et aval de laquelle débouchent respectivement un orifice d'entrée et un orifice de sortie pour le liquide à pomper.

Conformément à l'invention, le dispositif pneumatique comprend une vanne à manchon disposé devant l'orifice d'entrée afin de contrôler le passage du liquide à pomper par cet orifice, des moyens permettant de commander l'ouverture et la fermeture de la vanne à manchon par un gaz comprimé, un tuyau de refoulement traversant l'orifice de sortie et s'étendant à l'intérieur du corps tubulaire sur la plus grande partie de la longueur de ce dernier, et des moyens permettant d'alimenter la chambre principale en gaz comprimé.

L'invention concerne également les caractéristiques ci-après, considérées isolément ou selon toutes leurs combinaisons techniquement possibles:
- Le dispositif de pompage peut être utilisé aussi bien en position verticale qu'en biais.

Cet avantage est dû au fait que le dispositif ne comporte pas de clapet ni de flotteur.
- Le corps tubulaire constituant un corps de pompe est formé essentiellement par un tube cylindrique fermé à ses deux extrémités, l'extrémité amont et l'extrémité aval, respectivement par une plaque inférieure et par une plaque supérieure, l'espace entre ces deux plaques constituant la chambre principale du dispositif de pompage, l'orifice d'entrée de la chambre principale étant disposé dans la partie inférieure du corps tubulaire, considéré dans la position d'utilisation du dispositif de l'invention, et l'orifice de sortie étant disposé dans la partie supérieure du corps tubulaire.
- Avantageusement, au vu de la forme cylindrique tant du corps tubulaire que de la chambre principale, l'orifice d'entrée de la chambre principale est situé dans la plaque inférieure du corps tubulaire et l'orifice de sortie est situé dans la plaque supérieure.
- Le corps de pompe est cylindrique de révolution.
- La vanne à manchon est constituée par un corps tubulaire formant une chambre secondaire dans les extrémités amont et aval de laquelle débouche, à chacune des deux extrémités, au moins une ouverture de passage pour le liquide à pomper. Ces ouvertures de passage sont reliées entre elles par un manchon élastiquement déformable qui constitue un canal par lequel le liquide à pomper doit passer pour entrer dans la chambre principale du dispositif de pompage. Le manchon sépare hermétiquement le canal de la chambre secondaire, qui entoure le canal.
- Le corps tubulaire de la pompe, les plaques et la vanne à manchon sont réalisés en des matériaux résistants à des liquides chargés, pollués, salins et pouvant avoir des températures supérieures à 80 °C.
- Le corps de la pompe peut être fait dans un matériau choisi dans le groupe constitué par le fer, l'acier inoxydable, l'inox, le fer revêtu, les élastomères, les matériaux en fibre de verre et de carbone, les matériaux résistants aux très hautes températures et à la pression, les matériaux revêtus et les alliages.
- Le matériau du corps tubulaire de la pompe est choisi de façon que le corps puisse être protégé par un revêtement anticorrosion, évitant les oxydations et les dépôts de chlorure.
- La vanne à manchon est disposé à l'extérieur du, et adjacent au, corps tubulaire devant l'orifice d'entrée, et le manchon est avantageusement disposé coaxialement par rapport à l'axe de l'orifice d'entrée. Toutefois, le manchon peut également être disposé radialement décalé. Le liquide à pomper ne peut accéder à la chambre principale tant que la vanne à manchon est fermée.
- L'orifice d'entrée de la chambre principale et le manchon de la vanne à manchon sont disposés coaxialement par rapport à l'axe du corps tubulaire.
- Afin de contrôler le passage du liquide à pomper par l'orifice d'entrée, l'espace entourant le canal de passage de la vanne à manchon est relié par un tuyau solidaire du corps tubulaire, à une source d'alimentation en gaz comprimé. Cette disposition permet de commander la fermeture de la vanne à manchon par injection d'un gaz comprimé dans l'espace de la chambre secondaire entourant le canal et de provoquer un étranglement du manchon.
- Le tuyau de refoulement traversant l'orifice de sortie s'étend à l'extérieur de la chambre principale sur une distance permettant le raccordement du tuyau de refoulement à un conduit qui relie le dispositif de pompage à un collecteur destiné à recevoir le liquide à pomper.
- Le tuyau de refoulement est pourvu d'un moyen anti-retour.
- Le tuyau de refoulement s'étend à l'intérieur de la chambre principale presque jusqu'à la plaque inférieure. La distance entre l'extrémité libre du tuyau de refoulement et la plaque inférieure définit le volume, ou la quantité, de liquide qui reste dans la chambre principale à la fin de la phase de refoulement. Un choix judicieux de cette distance rend possible que la chambre principale soit vidée entièrement.
- Les moyens permettant d'alimenter la chambre principale en gaz comprimé sont avantageusement constitués par une ouverture pratiquée dans la plaque supérieure du corps tubulaire, l'ouverture permettant le raccordement de la chambre principale, par exemple par un tuyau traversant la plaque supérieure du corps tubulaire ou par tout autre moyen approprié, à une source d'alimentation en gaz comprimé.
- L'un au moins des tuyaux parmis le tuyau de refoulement, le tuyau d'alimentation en gaz comprimé de la chambre prinipale et le tuyau d'alimentation en gaz comprimé de la chambre secondaire, ne dépasse pas de la paroi du corps de pompe. Le raccordement au(x) tuyau(x) concerné(s) se fait, par exemple, par un raccord (ou des raccords) fileté(s).
- Le dispositif de pompage est pourvu d'au moins un oeilleton pour la fixation d'une chaîne, d'un câble ou d'un filin permettant de descendre le dispositif dans un puits, de le fixer et maintenir à un niveau (une profondeur) déterminé(e), de le soulever et de le remonter et sortir du puits. Le plus souvent, le dispositif de pompage sera pourvu de deux oeilletons, mais il peut bien entendu être pourvu de plus que de deux oeilletons.
- Le dispositif de pompage est pourvu d'une grille de protection ou d'une crépine permettant de protéger la vanne à manchon contre des charges dont les dimensions dépassent une valeur limite choisie. Cette valeur limite, ou calibre maximal, est avantageusement définie par la taille des mailles de la grille.
- Le dispositif de pompage est pourvu d'un trépied solidaire du corps de pompe ou d'un trépied fixé par vissage ou soudage, par exemple au moyen d'un socle circulaire d'assise, au corps de pompe.
- Les deux tubes servant pour le raccord à l'alimentation en air comprimé du corps de pompe et de la vanne à manchon, et éventuellement aussi le tuyau de refoulement, dépassent du corps de la pompe. Dans ce cas de configuration, le raccordement de chacun de ces tubes à des conduits correspondants venant de la surface du puits ou de la fosse, est fait, par exemple par un raccord fileté, à une distance donnée de la plaque supérieure du corps de pompe. Cette disposition facilite à l'opérateur la préemption de la pompe lorsqu'il l'insère dans le puits ou la fosse.

Le dispositif pneumatique de pompage, appelé par la suite aussi « la pompe », est conçu pour fonctionner de manière immergée. Aussi, la disposition du tuyau de refoulement dans la plaque supérieure du corps tubulaire est avantageuse du fait que le liquide à pomper peut être évacué par un tuyau droit. Toutefois, toute disposition différente de celle-ci, par exemple le raccordement d'un tuyau coudé à la paroi latérale du corps tubulaire, correspond également au principe de la présente invention.

La pompe fonctionne de la façon suivante:

La chambre secondaire de la vanne à manchon est mis en position basse pression. Ainsi, le manchon se détend, la vanne à manchon s'ouvre et le liquide à pomper entre dans la chambre principale de la pompe immergée.

Les niveaux du liquide à l'intérieur de la pompe et à l'extérieur, c'est-à-dire dans le puits, s'équilibrent selon le principe des vases communiquants.

Lorsque la chambre principale est pleine, des moyens de temporisation («minuterie ») actionnent un dispositif de commande de la vanne à manchon et mettent cette dernière en pression. De l'air comprimé est alors mis en communication avec la chambre secondaire de la vanne à manchon, ce qui fait que la pression de l'air comprimé repousse le manchon déformable jusqu'à étranglement pour obturer l'orifice d'entrée de la chambre principale et empêcher ainsi toute entrée et sortie des liquides et jus dans le corps de pompe, ce qui isole les liquides et jus du milieu extérieur du puits, dans le corps de pompe.

Après un temps donné par les moyens de temporisation, garantissant la fermeture du manchon de la vanne à manchon et son maintien en cet état fermé, de l'air comprimé est envoyé dans la chambre principale du corps de la pompe. Cette arrivée d'air comprimé provoque l'expulsion des lixiviats et des liquides contenus dans le corps de la pompe, à travers le tuyau de refoulement vers la surface du puits et dans un collecteur, dans une citerne ou dans tout autre moyen approprié mis à disposition pour recevoir le liquide pompé.

Lorsque la chambre principale et le tuyau de refoulement sont vidés de tout liquide, le dispositif de commande de la vanne à manchon met la chambre secondaire à basse pression, ce qui permet, d'une part, au manchon de se dilater et de libérer l'orifice d'entrée de la chambre principale et, par cela, d'autre part, au dispositif de pompage de se retrouver en début de cycle.

Pour obtenir un bon fonctionnement de la pompe, un certain nombre de conditions doivent être avantageusement réunies:
- La vanne à manchon est installée dans le prolongement de la chambre principale. Avantageusement, le corps tubulaire constitue à la fois la paroi extérieure de la chambre principale et celle de la chambre secondaire. Dans cette disposition, la plaque inférieure sépare hermétiquement les deux chambres.
- L'ouverture de passage de la vanne se trouve à un niveau au dessus duquel on veut impérativement vider la décharge ou le puits de relevage des liquides pollués.
- Le remplissage de la pompe avec l'air comprimé se fait par la partie haute du corps de la pompe afin d'éviter la formation de bulles d'air dans le liquide.
- Le manchon déformable est en un matériau résistant à l'abrasion et à des températures de l'ordre de 80 °C, et peut également être résistant aux différents types de liquides pollués ou avoir toutes ces qualités à la fois.
- Le corps de la pompe est cylindrique et correspond, en ce qui concerne sa forme et/ou ses dimensions, aux différents diamètres des puits.
- La longueur du corps de la pompe correspond aux principaux diamètres des puits, mais est au minimum de un mètre, permettant la contenance de lixiviats ou de liquides pollués de l'ordre de 4 à 5 litres.
- A titre d'exemple, un corps de pompe d'une longueur d'un mètre et d'un diamètre utile de 80 mm a une contenance proche de 4 à 5 litres.
- La pression d'utilisation de la vanne à manchon est déterminée par la pression limite garantissant son étanchéité parfaite.
- La pression maximum d'utilisation de l'air comprimé dans le corps de pompe est inférieure de 1,5 à 2 bars à celle utilisée dans la vanne à manchon. Ainsi, à titre d'exemple, pour une vanne à manchon garantie 8 bars, la pression d'utilisation ne doit pas dépasser 6 à 6,5 bars. Avec une pression de l'ordre de 6 à 6,5 bars, le dispositif permet un pompage à faible débit de l'ordre de 0 à 10 m³ par jour, ce qui correspond à l'essentiel des applications. Une telle pression dans le corps de la pompe permet le relevage de liquides sur une hauteur totale de relèvement d'environ 60 à 65 mètres, pour des liquides dont la densité est voisine de 1.

Pour protéger le tuyau d'alimentation en air comprimé de la vanne à manchon contre des éventuelles détériorations dues au frottement contre la paroi du puits, trois variantes de réalisation sont prévues: Selon la première, le tuyau est intégré dans le corps de la pompe, selon la deuxième, il est placé le long du corps de pompe à l'extérieur de celui-ci, et selon la troisième variante, une goulotte de protection est fixée contre le corps de pompe et le tuyau est placé à l'intérieur de la goulotte.

Cette goulotte peut également recevoir des fils reliés à des contacts d'asservissement de niveau. Ces contacts déterminent un signal qui autorise l'arrêt de fonctionnement ou le redémarrage de la pompe, en fonction du niveau du liquide dans le puits.

La présence d'une goulotte permet également l'insertio d'un tuyau d'un dispositif de détection de niveau fluidique du type « bulle à bulle ».

L'étagement de plusieurs contacts le long du corps de pompe permet d'engendrer des signaux étagés fournissant à l'opérateur un bilan hydrique du puits, au moment considéré.

L'intérêt majeur du dispositif pneumatique de pompage selon l'invention tient au fait qu'il est totalement antidéflagrant et que, combiné avec plusieurs électrodes correctement implantées à des distances définies le long de la goulotte ou le long du corps de pompe, par exemple à des distances de cinq, dix ou vingt centimètres, il permet aussi d'obtenir, à tout moment, par une lecture périodique ou continue de ces signaux, le niveau et la variation des niveaux du liquide dans le puits ou la fosse.

La description qui suit se reporte aux figures 1 à 4 qui représentent un dispositif de pompage (« la pompe ») selon un mode de réalisation préféré de l'invention, dans quatre étapes successives d'un cycle de pompage.

La pompe comprend un corps tubulaire 1 constituant un corps de pompe et délimitant une chambre principale 2 cylindrique dans les extrémités amont 3 et aval 4 de laquelle débouchent respectivement un orifice d'entrée 5 et un orifice de sortie 6 pour le liquide à pomper.

La pompe comprend également une vanne à manchon 7 disposé devant l'orifice d'entrée 5 afin de contrôler le passage du liquide à pomper par cet orifice, des moyens 8 permettant de commander l'ouverture et la fermeture de la vanne à manchon 7 par un gaz comprimé, un tuyau de refoulement 9 traversant l'orifice de sortie 6 et s'étendant à l'intérieur du corps tubulaire sur la plus grande partie de la longueur de ce dernier, et des moyens 10 permettant d'alimenter la chambre principale 2 en gaz comprimé. Le tuyau de refoulement est avantageusement, mais non nécessairement, pourvu d'un clapet anti-retour 18.

Le corps tubulaire 1 est formé par un tube cylindrique de révolution fermé à ses deux extrémités, l'extrémité inférieure et amont 3 et l'extrémité supérieure et aval 4, respectivement par une plaque inférieure 31 et par une plaque supérieure 41, qui délimitent à l'intérieur du corps tubulaire 1 la chambre principale 2.

Les plaques 11 et 31 constituent les extrémités amont et aval de la chambre secondaire, pourvues chacune d'une ouverture de passage.

Selon le mode de réalisation représenté sur les figures, la paroi du corps de pompe se prolonge au-delà de la plaque inférieure 31 pour constituer également la paroi extérieure de la vanne à manchon 7.

La vanne à manchon 7 comprend, outre la paroi extérieure, une plaque 11 délimitant avec la paroi extérieure et avec la plaque inférieure 31 de la chambre principale 2, une chambre secondaire 12. La plaque 11 est pourvue d'une ouverture de passage 13 par lequel le liquide à pomper entre dans la vanne 7. Le liquide sort ensuite par l'orifice inférieur 5 de la chambre principale 2 qui a, dans le mode de réalisation représenté, la double fonction d'ouverture de passage en sortie de la vanne à manchon 7 et orifice d'entrée de la chambre principale 2.

Il va sans dire que la vanne à manchon peut être un élément individuel ayant son propre corps tubulaire constitutif de paroi extérieure de la vanne et ayant une plaque supérieure distincte de la plaque 31 et pourvue d'une ouverture de passage constituant la sortie de la vanne 7. Dans cette variante, le diamètre de la paroi extérieure de la vanne peut être différent de celui du corps de pompe.

La vanne à manchon 7 comprend, quelque soit sa configuration, un manchon 14 qui est élastiquement déformable et qui relie les ouvertures amont et aval de la vanne, formant ainsi un canal par lequel le liquide à pomper doit passer pour entrer dans la chambre principale 2 de la pompe. Le manchon 14 sépare par ailleurs hermétiquement le canal de la chambre secondaire, qui entoure le canal.

Le corps de pompe est pourvu, dans sa partie supérieure, de deux orifices 15 et 16 par lesquels passent deux tuyaux d'alimentation en gaz comprimé, référencés 8 et 10.

Le tuyau d'alimentation 8 est représentatif des moyens permettant de commander l'ouverture et la fermeture de la vanne à manchon 7 par un gaz comprimé, par exemple par de l'air comprimé. Ce tuyau 8 est relié par une de ses extrémités à la chambre secondaire 12 et par l'autre extrémité à un conduit généralement flexible qui, à son tour, est relié à une source de gaz comprimé. Selon le mode de réalisation représenté, le tuyau 8 passe par l'orifice 15 pratiqué dans la plaque supérieure 41 du corps de pompe.

Le tuyau d'alimentation 10 est représentatif des moyens permettant d'alimenter en gaz comprimé la chambre principale 2. Ce tuyau 10 est raccordé par une de ses extrémités à l'orifice 16 pratiqué dans la plaque supérieure 41 du corps de pompe et par l'autre extrémité à un conduit généralement flexible qui, à son tour, est relié à une source de gaz comprimé. Cette source de gaz comprimé, par exemple un réservoir d'air comprimé, peut être le même que celui qui alimente la chambre secondaire. Il va sans dire que, dans ce cas, chacun des tuyaux 8 et 10 est relié au réservoir d'air comprimé par des moyens de commande distincts.

Le corps de pompe comprend par ailleurs deux oeilletons 17 soudés sur la plaque supérieure 41 du corps de pompe, pour y fixer, par exemple, une chaîne ou un câble par laquelle, ou lequel, la pompe est manipulée et maintenue dans le puits.

Selon une variante du mode de réalisation représenté, la pompe peut être pourvue d'un trépied fixé au corps de pompe, par exemple à hauteur de la plaque 31, au moyen d'un socle soudé sur le corps de pompe. L'espace formé par les pieds du trépied, peut être délimité par une grille à mailles fixée autour du trépied et protégeant la vanne à manchon de l'entrée de plastiques ou d'autres corps éventuels.

La grille à maille de protection autour du trépied peut être constituée d'une double rangée de mailles de dimensions identiques ou différentes.

Le diamètre des tuyaux d'alimentation en air comprimé et de refoulement du liquide est fonction du débit désiré, et la longueur de ces tuyaux est fonction de la hauteur de relevage du liquide dans le puits.

Le présent dispositif a les avantages suivants:
- La pompe est volumétrique: à chaque cycle, l'air comprimé chasse un volume du liquide égal au volume ayant été contenu dans le corps de pompe.
- Le débit horaire, déterminé par une temporisation intégrée à un dispositif de commande électropneumatique ou pneumatique, monté dans un coffret de commande approprié, est égal au nombre de cycles par heure multiplié par ce volume.
- Cette pompe n'a qu'une seule pièce mobile et exposée à l'usure: le manchon élastiquement déformable.
- Cette pompe n'utilise qu'un gaz comprimé tel de l'air comprimé, comme énergie et est donc par nature antidéflagrante.
- Selon les conditions d'utilisation de la pompe, la pression de l'air dans le corps de pompe peut varier entre un bar et une dizaine de bars.
- Les pannes sur cette pompe sont très peu nombreuses. Pour protéger la membrane de la vanne à manchon le plus possible contre l'usure, une crépine ou une grille peut être posée devant l'ouverture de passage d'entrée de la vanne.
- La pompe ne nécessite pas de graissage, ni de presse étoupe, ni de moteur, ni de clapet, ni de flotteur.
- La pompe est parfaitement étanche ce qui empêche toute pollution.
- Le remplacement de la membrane déformable est facile.
- Le prix de cette pompe est faible par rapport aux autres pompes à lixiviat ou liquides pollués.
- Cette pompe peut véhiculer tout type de liquide, y compris des lixiviats, des liquides pollués, des liquides boueux et des liquides chargés de chlorure.
- Les dépôts de chlorure dans la pompe n'empêchent pas son fonctionnement.
- L'entretien de la pompe est simple et peu onéreux.
- La consommation d'air comprimé est fonction des conditions d'utilisation.
- La pompe fonctionne en discontinu et peut, grâce à un dispositif d'asservissement de niveau, s'arrêter de fonctionner à un niveau de lixiviat ou de liquides pollués dans le puits.

## Revendications

1. Dispositif pneumatique de pompage d'un liquide fonctionnant de façon discontinu et immergé et avec un gaz comprimé et qui est destiné à pomper des liquides tels que des lixiviats d'une décharge, comprennant un corps tubulaire (1) constituant un corps de pompe et délimitant une chambre principale (2) cylindrique dans les extrémités amont et aval de laquelle débouchent respectivement un orifice d'entrée (5) et un orifice de sortie (6) pour le liquide à pomper, **caractérisé en ce que** le dispositif pneumatique comprend une vanne à manchon (7) disposé devant l'orifice d'entrée (5) afin de contrôler le passage du liquide à pomper par cet orifice, des moyens (8) permettant de commander l'ouverture et la fermeture de la vanne à manchon par un gaz comprimé, un tuyau de refoulement (9) traversant l'orifice de sortie et s'étendant à l'intérieur du corps tubulaire sur la plus grande partie de la longueur de ce dernier, et des moyens permettant (10) d'alimenter la chambre principale en gaz comprimé.

2. Dispositif selon la revendication 1, **caractérisé par le fait que** le corps tubulaire (1) est formé essentiellement par un tube cylindrique fermé à ses deux extrémités, l'extrémité amont et l'extrémité aval, respectivement par une plaque inférieure (31) et par une plaque supérieure (41), l'espace entre ces deux plaques constituant la chambre principale (2) du dispositif de pompage, l'orifice d'entrée de la chambre principale étant disposé dans la partie inférieure du corps tubulaire, considéré dans la position d'utilisation du dispositif de l'invention, et l'orifice de sortie étant disposé dans la partie supérieure du corps tubulaire.

3. Dispositif selon la revendication 1 ou 2, **caractérisé par le fait que** le matériau du corps tubulaire (1) de la pompe est choisi de façon que le corps puisse être protégé par un revêtement anticorrosion, évitant les oxydations et les dépôts de chlorure.

4. Dispositif selon l'une des revendications 1 à 3, **caractérisé par le fait que** l'orifice d'entrée (5) de la chambre principale est situé dans la plaque inférieure du corps tubulaire et l'orifice de sortie (6) est situé dans la plaque supérieure.

5. Dispositif selon l'une des revendications 1 à 4, **caractérisé par le fait que** la vanne à manchon (7) est constituée par un corps tubulaire formant une chambre secondaire dans les extrémités amont et aval de laquelle débouche, à chacune des deux extrémités, au moins une ouveuture (13, 5) de passage pour le liquide à pomper, ces ouvertures de passage étant reliées entre elles par un manchon (14) élastiquement déformable qui constitue un canal par lequel le liquide à pomper doit passer pour entrer dans la chambre principale du dispositif de pompage.

6. Dispositif selon l'une des revendications 1 à 5, **caractérisé par le fait que** le corps tubulaire (1) de la pompe, les plaques (31, 41) et la vanne à manchon (7) sont réalisés en des matériaux résistants à des liquides chargés, pollués, salins et pouvant avoir des températures supérieures à 80 °C.

7. Dispositif selon l'une des revendications 1 à 6, **caractérisé par le fait que** l'orifice d'entrée (5) de la chambre principale (2) et le manchon (14) de la vanne à manchon sont disposés coaxialement par rapport à l'axe du corps tubulaire.

8. Dispositif selon l'une des revendications 1 à 6, **caractérisé par le fait que** l'espace (12) entourant le canal de passage de la vanne à manchon est relié par un tuyau (8) solidaire du corps tubulaire, à une source d'alimentation en gaz comprimé.

9. Dispositif selon l'une des revendications 1 à 8, **caractérisé par le fait que** le tuyau de refoulement (9) est pourvu d'un moyen anti-retour.

10. Dispositif selon l'une des revendications 1 à 9, **caractérisé par le fait que** l'un au moins des tuyaux parmis le tuyau de refoulement (9), le tuyau d'alimentation (10) en gaz comprimé de la chambre prinipale (2) et le tuyau d'alimentation (15) en gaz comprimé de la chambre secondaire (12), ne dépasse pas de la paroi du corps de pompe.

## Patentansprüche

1. Pneumatische Flüssigkeitspumpvorrichtung, die diskontinuierlich und eingetaucht und mit einem Druckgas funktioniert und dazu bestimmt ist, Flüssigkeiten, wie beispielsweise die Laugen eines Ablaufs, zu pumpen, umfassend einen röhrenförmigen Körper (1), der einen Pumpkörper darstellt und eine zylindrische Hauptkammer (2) begrenzt, in deren zulaufseitigem und ablaufseitigem Ende eine Eintrittsöffnung (5) bzw. eine Austrittsöffnung (6) für die zu pumpende Flüssigkeit münden, **dadurch gekennzeichnet, dass** die pneumatische Vorrichtung ein Hülsenventil (7), das vor der Eintrittsöffnung (5) angeordnet ist, um die Durchgangsmenge der zu pumpenden Flüssigkeit durch diese Öffnung zu kontrollieren, Mittel (8), die es ermöglichen, das Öffnen und Schließen des Ventils mit Hülse durch ein Druckgas zu steuern, einen Druckschlauch (9), der durch die Austrittsöffnung hindurchverläuft und sich im Inneren des röhrenförmigen Körpers auf dem größten Teil der Länge desselben erstreckt, und Mittel (10), die es ermöglichen, die Hauptkammer mit Druckgas zu versorgen, aufweist.

2. Vorrichtung nach Anspruch 1, **dadurch gekennzeichnet, dass** der röhrenförmige Körper (1) im wesentlichen aus einem zylindrischen Rohr gebildet ist, das an seinen beiden Enden, dem zulaufseitigen Ende und dem ablaufseitigen Ende, von einer unteren Platte (31) bzw. einer oberen Platte (41) geschlossen ist, dass der Raum zwischen diesen beiden Platten die Hauptkammer (2) der Pumpvorrichtung darstellt und dass, in der Verwendungsposition der erfindungsgemäßen Vorrichtung gesehen, die Eintrittsöffnung der Hauptkammer in dem unteren Teil des röhrenförmigen Körpers und die Austrittsöffnung in dem oberen Teil des röhrenförmigen Körpers angeordnet ist.

3. Vorrichtung nach Anspruch 1 oder 2, **dadurch gekennzeichnet, dass** das Material des röhrenförmigen Körpers (1) der Pumpe derart ausgewählt ist, dass der Körper durch einen Korrosionsschutzüberzug, der Oxidationen und Chloridablagerungen verhindert, schützbar ist.

4. Vorrichtung nach einem der Ansprüche 1 bis 3, **dadurch gekennzeichnet, dass** die Eintrittsöffnung (5) der Hauptkammer in der unteren Platte des röhrenförmigen Körpers und die Austrittsöffnung (6) in der oberen Platte angeordnet ist.

5. Vorrichtung nach einem der Ansprüche 1 bis 4, **dadurch gekennzeichnet, dass** das Hülsenventil (7) aus einem röhrenförmigen Körper gebildet ist, der eine Nebenkammer bildet, an deren zulaufseitigem und ablaufseitigem Ende jeweils mindestens eine Öffnung (13, 5) für das Durchfließen der zu pumpenden Flüssigkeit hat, wobei diese Durchflussöffnungen miteinander durch eine elastisch verformbare Hülse (14) verbunden sind, die einen Kanal darstellt, durch den die zu pumpende Flüssigkeit durchfließen muss, um in die Hauptkammer der Pumpvorrichtung zu gelangen.

6. Vorrichtung nach einem der Ansprüche 1 bis 5, **dadurch gekennzeichnet, dass** der röhrenförmige Körper (1) der Pumpe, die Platten (31, 41) und das Hülsenventil (7) aus Materialien hergestellt sind, die gegen trübe, verschmutzte, salzhaltige Flüssigkeiten, die Temperaturen von mehr als 80 °C aufweisen können, widerstandfähig sind.

7. Vorrichtung nach einem der Ansprüche 1 bis 6, **dadurch gekennzeichnet, dass** die Eintrittsöffnung (5) der Hauptkammer (2) und die Hülse (14) des Hülsenventils in Bezug auf die Achse des röhrenförmigen Körpers koaxial angeordnet sind.

8. Vorrichtung nach einem der Ansprüche 1 bis 6, **dadurch gekennzeichnet, dass** der Raum (12), der den Durchflusskanal des Hülsenventils umgibt, durch einen fest mit dem röhrenförmigen Körper (8) verbundenen Schlauch mit einer Druckgasversorgungsquelle verbunden ist.

9. Vorrichtung nach einem der Ansprüche 1 bis 8, **dadurch gekennzeichnet, dass** der Druckschlauch (9) mit einem Rückschlagmittel versehen ist.

10. Vorrichtung nach einem der Ansprüche 1 bis 9, **dadurch gekennzeichnet, dass** mindestens einer der Schläuche aus der Gruppe Druckschlauch (9), Druckgasversorgungsschlauch (10) der Hauptkammer (2) und Druckgasversorgungsschlauch (15) der Nebenkammer (12) nicht über die Wand des Pumpenkörpers hinausgeht.

## Claims

1. A pneumatic pumping device of a liquid operating batchwise and immersed, and with compressed gas and that is intended for pumping liquids such as landfill leachates, comprising a tubular body (1) forming a pump body and defining a cylindrical main chamber (2) in the upstream and downstream ends of which respectively emerge an inlet orifice (5) and an outlet orifice (6) for the liquid to be pumped, **characterised in that** the pneumatic device comprises a sleeve valve (7) arranged in front of the inlet orifice (5) to control the passage of the liquid to be pumped through the said orifice, means (8) for controlling the opening and closure of the sleeve valve with a compressed gas, a delivery pipe (9) passing through the outlet orifice and extending inside the tubular body over the major part of the length thereof, and means (10) for supplying the main chamber with compressed gas.

2. A device according to claim 1, **characterised in that** the tubular body (1) consists essentially of a cylindrical tube closed at both its ends, the upstream end and the downstream end, respectively with a lower plate (31) and an upper plate (41), whereas the space between both these plates forms the main chamber (2) of the pumping device, the inlet orifice of the main chamber is placed in the lower section of the tubular body, considered in the position of use of the device according to the invention and the outlet orifice is arranged in the upper section of the tubular body.

3. A device according to claim 1 or 2, **characterised in that** the material of the tubular body (1) of the pump is selected so that the body can be protected by an anticorrosion coating, preventing oxidations and chloride deposits.

4. A device according to one of claims 1 to 3, **characterised in that** the inlet orifice (5) of the main chamber is situated in the lower plate of the tubular body and the outlet orifice (6) is situated in the upper plate.

5. A device according to one of claims 1 to 4, **characterised in that** the sleeve valve (7) is made of a tubular body forming a secondary chamber in the upstream and downstream ends of which emerge, at each of both ends, at least one opening (13, 5) for the passage of the liquid to be pumped, whereas these passage openings are connected together by an elastically liable to be deformed sleeve (14) that constitutes a channel through the liquid to be pumped should flow to enter the main chamber of the pumping device.

6. A device according to one of claims 1 to 5, **characterised in that** the tubular body (1) of the pump, the plates (31, 41) and the sleeve valve (7) are made of materials resistant to thick matters, polluted liquids, salted liquids and liquids whose temperatures may be higher than 80°C.

7. A device according to one of claims 1 to 6, **characterised in that** the inlet orifice (5) of the main chamber (2) and the sleeve (14) of the sleeve valve are arranged coaxially with respect to the axis of the tubular body.

8. A device according to one of claims 1 to 6, **characterised in that** the space (12) surrounding the passage channel of the sleeve valve is connected by a pipe (8) integral with the tubular body, to a compressed gas supply source.

9. A device according to one of claims 1 to 8, **characterised in that** the delivery pipe (9) is fitted with a return valve.

10. A device according to one of claims 1 to 9, **characterised in that** at least one of the pipes among the delivery pipe (9), the compressed gas supply pipe (10) of the main chamber (2) and the compressed gas supply pipe (15) of the secondary chamber (12), does not protrude from the wall of the pump body.
